# EUROPÄISCHE PATENTSCHRIFT

(11) **EP 1 015 750 B1**
(45) Veröffentlichungstag und Bekanntmachung des Hinweises auf die Patenterteilung: **02.05.2003**
(21) Anmeldenummer: 98951390.8
(22) Anmeldetag: 12.09.1998
(51) Int. Cl.: F02M 25/07

(54) **ANORDNUNG ZUR RÜCKFÜHRUNG VON ABGAS BEI EINEM VERBRENNUNGSMOTOR**
SYSTEM FOR RECIRCULATING EXHAUST GAS IN AN INTERNAL COMBUSTION ENGINE
DISPOSITIF POUR LE RECYCLAGE DES GAZ D'ECHAPPEMENT DANS UN MOTEUR A COMBUSTION INTERNE

(30) Priorität: 16.09.1997 DE 19740584
(43) Veröffentlichungstag der Anmeldung: 05.07.2000
(73) Patentinhaber: FILTERWERK MANN & HUMMEL GmbH, 71631 Ludwigsburg (DE)
(72) Erfinder: JESSBERGER, Thomas, D-71277 Rutesheim (DE)
(74) Vertreter: Voth, Gerhard, Dipl.-Ing.
(86) Internationale Anmeldenummer: EP9805820
(87) Internationale Veröffentlichungsnummer: WO99014477

(56) Entgegenhaltungen:
- DE-A- 19 740 998
- US-A- 4 072 133
- US-A- 4 119 071
- US-A- 4 938 176
- US-A- 5 490 488

## Beschreibung

### Stand der Technik

Die Erfindung betrifft eine Anordnung zur Rückführung von Abgas bei einem Verbrennungsmotor nach der Gattung des Hauptanspruchs.

Bei einer aus der DE 30 34 971 C2 bekannten Anordnung dieser Art werden Abgase des Verbrennungsmotors vom Abgasrohr dem Ansaugkanal für den Verbrennungsmotor wieder zugeführt. Das Verbindungsrohr ist hier zur Kühlung des rückgeführten Abgases über weite Bereiche in einen Wärmetauscher eingebettet.

Es ist für sich gesehen auch bekannt, dass das rückgeführte Abgasrohres mit einem Flansch über zwei Schrauben am Ansaugrohr aus Kunststoff befestigt wird. Um eine thermische Entkopplung des Abgasrohres von dem Ansaugrohr zu bewirken, wird hier im Bereich des Flansches mittels eines Diffusorrohres Mischluft zur Kühlung zugeführt. Mit dieser Anordnung kann die Abgastemperatur im Bereich des Flansches von ca. 450°C auf ca. 125°C bei einer Rückführrate von ca. 20% abgesenkt werden.

Thermische Spitzen treten bei solchen Anordnungen speziell in den Bereichen der Dichtungen, in der Regel aus Kunststoff, am Anschluss der Verbindungsleitung für das rückgeführte Abgas und in Bereichen auf, die der Einströmöffnung gegenüberliegen. Hierbei ist es oft schwierig aufgrund der relativ kleinen Querschnitte und relativ langen Wege ausreichend wärme abzuführen. Bei vielen Anwendungsfällen im Zusammenhang mit direkteinspritzenden Motoren wird auch wegen der zu erwartenden Rückführrate des Abgases (bis zu 50%) häufig die Forderung nach einer zylinderselektiven Einleitung des Abgases gestellt, was zu weitere thermischen Problemen führt.

Aus der DE A 197 40 998 ist ein Abgasrückführsystem für eine Brennkraftmaschine dargestellt. Bei diesem Abgasrückführsystem ist ein Kunststoffansaugkrümmer vorgesehen der mit einem Kühlgehäuse verbunden wird. Das System benutzt dabei innere und äußere Gehäusehälften die miteinander verschraubt werden. Dieser Aufbau ist aufwendig und stellt hohe Anforderungen an die Genauigkeit der Herstellung.

### Aufgabenstellung

Der Erfindung liegt die Aufgabe zugrunde, eine Anordnung der eingangs genannten Art so fortzubilden, dass eine optimale Absenkung der Temperatur möglich ist.

### Vorteile der Erfindung

Gemäß der Erfindung ist das massive wärmeleitende Teil ein rohrförmiges Insert, das innen in das Ansaugrohr integriert ist. Mit einer Stirnseite liegt dieses Insert unter Wärmekontakt am Zylinderkopf an. Mit dieser Anordnung kann auf einfache Weise bei der Montage des Ansaugrohres an den Zylinderkopf eine guter Wärmeübergang zwischen dem Insert, das vorzugsweise aus Metall ist, und dem Zylinderkopf geschaffen werden. Durch diesen Wärmeübergang kann die Wärmeenergie, die durch das Abgas zugeführt wird in den gekühlten Zylinderkopf abgeführt werden.

Dieser Wärmeübergang kann bei Bedarf auch dadurch vergrößert werden, dass die am Zylinderkopf anliegende Stirnseite des Inserts eine Durchmessererweiterung aufweist.

Seitlich am Insert ist die rohrartige Verbindungsleitung für das rückgeführte Abgas durch die Wand des Ansaugrohres herausgeführt. Die Verbindungsleitung und das Insert sind hierbei gasdicht miteinander verbunden, wodurch keine Dichtungen zwischen der Verbindungsleitung und dem Ansaugrohr notwendig sind. Das einströmende Abgas prallt somit auf die Innenwand des gekühlten Inserts und stellt daher keine erhöhte thermische Belastung für den Kunststoff des Ansaugrohres dar.

Besonders vorteilhaft ist es, wenn im Bereich der Durchführung des Verbindungsrohres eine Aussparung im Ansaugrohr ist, zur Bildung eines radialen Abstandes zum Verbindungsrohr und damit zur Verhinderung einer eventuellen thermischen Belastung des Ansaugrohres in diesem Bereich.

Diese und weitere Merkmale von bevorzugten Weiterbildungen der Erfindung gehen außer aus den Ansprüchen auch aus der Beschreibung und den Zeichnungen hervor.

### Zeichnung

Ausführungsbeispiele einer erfindungsgemäßen Anordnung zur Kühlung von rückgeführtem Abgas bei einem Verbrennungsmotor werden anhand der Figuren 6 und 7 erläutert. Es zeigen:
Figur 1 eine Prinzipansicht eines Zylinderkopfes des Verbrennungsmotors mit einen kühlmittelgekühlten Anschluss des rückgeführten Abgases an das Ansaugrohr;
Figur 2 einen Schnitt durch den Anschlussflansch für das rückgeführte Abgas mit einem Kühlkanal;
Figur 3 eine Prinzipansicht eines Verteilerrohrs für das rückgeführte Abgas mit einem massiven Anschluss an den Zylinderkopf;
Figur 4 einen Schnitt durch die Anordnung nach der Figur 3;
Figur 5 eine Detailzeichnung einer abgewandelten Ausführung der Anordnung nach den Figuren 3 und 4;
Figur 6 einen Schnitt durch ein Ausführungsbeispiel mit einem wärmekontaktierten Insert und
Figur 7 eine Detailzeichnung einer abgewandelten Ausführung der Anordnung nach der Figur 6.

### Beschreibung der Ausführungsbeispiele

In Figur 1 ist ein Zylinderkopf 1 eines Verbrennungsmotors mit den hier wesentlichen Teilen gezeigt. An einem Ansaugrohr 2, durch das die Luft zu den Brennkammern des Verbrennungsmotors gelangt ist ein Anschluss 3 für eine Verbindungsleitung 4 vorhanden, über die von. der Abgasleitung abgezweigtes Abgas in das Ansaugrohr 2 zurückgeführt wird. Das Abgas in der Verbindungsleitung 4 hat eine durch die Verbrennung im Motor entsprechend hohe Temperatur, die das Ansaugrohr und die benachbarten Aggregate ev. beschädigen können, da diese für normale Lufttemperaturen ausgelegt sind und größtenteils aus Kunststoff hergestellt sind.

Am Anschlussflansch 2 für das rückgeführte Abgas ist ein Kühlkanal 5 angeschlossen, durch den das für den Motor ohnehin notwendige Kühlmittel gemäß der Pfeile 6a (Zulauf) und 6b(Ablauf) fließt. In Figur. 2 ist die Führung dieses Kühlkanals 5 um den Anschlussflansch 2 und somit um das Verbindungsrohr 4 für das rückgeführte Abgas in einer anderen Ansicht gezeigt. Die Flanschkontur nach der Figur 2 ist mit zwei Schrauben 7 an dem Kunststoffansaugrohr 2 befestigt. In der Mitte dieser Flanschkontur ist das Verbindungsrohr 4 eingeführt.

Aus Figur 3 ist ein Ausführungsbeispiel zu entnehmen, bei dem ein Verteilerrohr 10 für rückgeführtes Abgas auf einem Zylinderblock 11 angeordnet ist. Aus Figur 4 ist diese Anordnung im Schnitt zu erkennen. Das rückgeführte Abgas strömt durch den Querschnitt 12 des Verteilerrohrs 10 und wird jeweils über Rohre 13 und entsprechende Anschlussflansche 14 in ein Ansaugrohr 15 geleitet. Für die Befestigung des Verteilerrohres 10 am Zylinderkopf 11 können hier vorzugsweise bereits vorhandene Verschraubungen 16, ev. über eine Metallhülse 17, für das Ansaugrohr 15 mitbenutzt werden.

Im Zylinderblock 11 ist in der Figur 4 ein Kühlkanal 18 angeordnet, durch den die Kühlflüssigkeit fließt. Bei einem Ausführungsbeispiel nach Figur 5 kann ein Kühlkanal 19 auch zumindest teilweise in das Verteilerrohr 10 integriert werden, wobei hier noch zusätzliche Dichtungen 20 notwendig sind.

In Figur 6 ist ein Ausführungsbeispiel gezeigt, das ein metallisches Insert 21 aufweist, welches im Kunststoffansaugrohr 22 derart angebracht ist, dass ein stirnseitiges Ende 23 unter Wärmekontakt am Zylinderkopf 24 anliegt. Im Zylinderkopf 24 ist auch ein Kühlkanal 25 angeordnet. In das Insert 21 ist seitlich ein Verbindungsrohr 26 für das rückgeführte Abgas fest und gasdicht eingeführt. Zum umgebenden Kunststoff des Ansaugrohres 22 ist hier ein freier Abstand 27 angebracht, da die relativ hohen Temperaturen des Verbindungsrohres 26 den Kunststoff des Ansaugrohres 22 nicht beschädigen sollen.

Das rückgeführte Abgas strömt gemäß der Pfeile 28 in das relativ kühle Insert 21 und prallt dort ab, so dass die thermische Belastung des Kunststoffs des Ansaugrohres nicht hoch wird. Um die Kühlung des Inserts 21 noch zu verbessern ist gemäß Figur 7 die Fläche des stirnseitigen Endes 23 des Inserts vergrößert, so dass ein noch besserer Wärmekontakt zwischen dem Insert 21 und dem Zylinderkopf 24 erreicht wird.

## Patentansprüche

1. Anordnung zur Rückführung von Abgas bei einem Verbrennungsmotor, bei der
- eine Verbindungsleitung (4;10,13;26) für das rückgeführte Abgas unter Zwischenschaltung von Kühlelementen an ein Ansaugrohr (2;15;22) aus Kunststoff angeschlossen ist, wobei das Kühlelement ein massives wärmeleitendes Teil (10;21) ist das zumindest teilweise Bestandteil der Verbindungsleitung (10:26) und im Bereich des flanschartigen Anschlusses des Ansaugrohres (15;22) am Zylinderkopf (11;24) angebracht ist und wobei ein mit Kühlflüssigkeit durchströmter Kühlkanal (18;19) im Bereich der Anbringung des massiven Teils (10) im Zylinderkopf (11) oder auch zumindest teilweise im massiven Teil (10) verläuft, wobei das massive wärmeleitende Teil ein rohrförmiges Insert (21) im Ansaugrohr (22) ist, das mit einer Stirnseite (23) unter Wärmekontakt am Zylinderkopf (24) anliegt und dass seitlich am Insert (21) die rohrartige Verbindungsleitung (26) durch die Wand des Ansaugrohres (22) herausgeführt ist.

2. Anordnung nach Anspruch 1, **dadurch gekennzeichnet, dass**
- als Befestigungselemente (16) des massiven Teils die Befestigungselemente des Ansaugrohres (15) am Zylinderkopf (11) zumindest teilweise herangezogen sind.

3. Anordnung nach Anspruch 1 oder 2, **dadurch gekennzeichnet, dass**
- im massiven Teil (10) das Verteilerrohr für die Verteilung des rückgeführten Abgases auf mehrere Zylinder angeordnet ist.

4. Anordnung nach Anspruch 1, **dadurch gekennzeichnet, dass**
- im Bereich der Durchführung des Verbindungsrohres (26) eine freie Aussparung (27) im Ansaugrohr (22) ist, zur Bildung eines radialen Abstandes zum Verbindungsrohr (26).

5. Anordnung nach Anspruch 1 oder 4, **dadurch gekennzeichnet, dass**
- die am Zylinderkopf (24) anliegende Stirnseite (23) des Inserts (21) eine durch Erweiterung des äußeren Durchmessers vergrößerte Fläche aufweist.

## Claims

1. Arrangement for reconducting exhaust gas of an internal combustion engine, whereby:
- a connection tube ( 4; 10, 13; 26) for the reconducted exhaust gas is connected to a plastic intake tube (2; 15; 22) with cooling elements placed therebetween, whereby the cooling element is a massive heat conducting part (10; 21) which is at least partially a component of the conduction tube (10; 26) and is mounted in the area of the flangelike connection of the intake tube on the cylinder head (11; 24) and whereby a cooling liquid is flowing through the cooling channel (18; 19) extending in the area of the attachment of the massive part (10) in the cylinder head (11) or at least partially in the massive part (10); whereby the massive heat conducting part is a tubular insert (21) in the intake tube (22), the insert abutting with a front side (23) under heat contact to the cylinder head (24) and whereby a tubular connection tube (24) is conducted laterally to the insert (21) through the wall of the intake tube (22).

2. Arrangement according to claim 1, **characterised in that**:
- the attachment elements of the intake tube (15) on the cylinder head (11) are used at least as attachment elements (16) of the massive part.

3. Arrangement according to claim 1 or 2, **characterised in that**:
- the distribution tube for the distribution of the reconducted exhaust gas on several cylinders is arranged in the massive part (10) .

4. Arrangement according to claim 1, **characterised in that**:
- a free clearance (27) is in the intake tube (22) in the area of the passage of the connection tube for constituting a radial distance to the connection tube (26).

5. Arrangement according to claim 1 or 4, **characterised in that**:
- the front side (23) of the insert (21) abutting to the cylinder head (24) comprises an enlarged surface due to an extended diameter.

## Revendications

1. Dispositif pour reconduire des gaz d'échappement pour un moteur à combustion interne pour lequel :
- une conduite de liaison (4, 10, 13, 26) pour le gaz d'échappement reconduit , en interposant des éléments de refroidissement, est raccordé à un tube d'aspiration (2, 15, 22) en plastique, l'élément de refroidissement étant une pièce (10, 21) massive conductrice de chaleur qui est au moins en partie un élément de la conduite de liaison (10, 26) et est montée dans la zone de la connexion ressemblant à un flasque du tube d'aspiration (15, 22) sur la tête de cylindre (11, 24) et un canal de refroidissement (18 ; 19) traversé par un liquide de refroidissement dans la zone de la fixation de la partie massive (10) s'étend dans la tête de cylindre (11) ou au moins en partie dans la pièce massive (10) ; la pièce massive conductrice de chaleur étant un insert (21) tubulaire dans le tube d'aspiration (22) s'appuyant par un coté frontal (23) sous contact thermique sur la tête de cylindre (24) et ladite conduite de liaison (26) tubulaire étant conduite de façon latérale par rapport à l'insert à travers la paroi du tube d'aspiration (22).

2. Dispositif selon la revendication 1, **caractérisé en ce que** :
- les éléments de fixation du tube d'aspiration (15) sont au moins en partie utilisés sur la tête de cylindre (11) en tant qu'éléments de fixation (16) de la pièce massive.

3. Dispositif selon la revendication 1 ou 2, **caractérisé en ce que** :
- le tube de distribution est disposé dans la pièce massive (10) pour la distribution des gaz d'échappement à plusieurs cylindres .

4. Dispositif selon la revendication 1, **caractérisé en ce que** :
- l'on trouve dans la zone du passage du tube de liaison (26) un évidement (27) dans le tube d'aspiration (22) pour former une distance radiale par rapport au tube de liaison (26).

5. Dispositif selon la revendication 1 ou 4, **caractérisé en ce que** :
- le coté frontal (23) de l'insert (21) s'appuyant sur la tête de cylindre (24) comporte une surface agrandie grâce à l'agrandissement du diamètre extérieur.
